# FASCICULE DE BREVET EUROPEEN

(11) **EP 0 176 455 B1**
(45) Date de publication et mention de la délivrance du brevet: **10.08.1988**
(21) Numéro de dépôt: 85420163.9
(22) Date de dépôt: 06.09.1985
(51) Int. Cl.: H01H 9/32, H01H 3/22, H01H 9/10

(54) **Dispositif de coupe-circuit électromécanique**
Elektro-mechanische Schaltvorrichtung
Electromechanical circuit-breaking device

(30) Priorité: 07.09.1984 FR 8413958
(43) Date de publication de la demande: 02.04.1986
(73) Titulaire: FERRAZ Société Anonyme, F-69003 Lyon (FR)
(72) Inventeur: Cinquin, Jean Pierre, F-38460 Cremieu (FR); Garrola, Christian, F-69100 Villeurbane (FR); Pisciotta, Michel, F-69500 Bron (FR)
(74) Mandataire: Monnier, Guy

(56) Documents cités:
- CH-A- 379 599
- FR-A- 1 146 430
- FR-A- 1 454 452
- FR-A- 2 533 066
- US-A- 4 370 636

## Description

La présente invention se réfère aux dispositifs électro-mécaniques qui comportent une cartouche à fusibles et qui sont utilisés dans la technique à titre d'interrupteurs ou disjoncteurs. Un tel appareil comprend en principe des contacts fixes, un ou plusieurs contacts mobiles correspondants, une bobine propre à commander le déplacement de ces derniers et une cartouche à fusibles de calibre relativement faible, montée en parallèle sur le système de contacts. Lorsque la bobine est excitée, elle repousse par effet Thomson un plateau conducteur solidaire des contacts mobiles, lesquels sont ensuite retenus à la position d'ouverture par enclenchement d'un peigne, cliquet ou analogue. Le circuit constitué par les contacts fixes et mobiles est ainsi coupé sous une faible tension et tout le courant passe par la cartouche qui fond avec un retard très faible, mais suffisant pour que les contacts se soient séparés au moins en grande partie. L'arc de rupture s'établit ainsi à l'intérieur de la cartouche où il est absorbé par la matière de remplissage de celle-ci.

On sait qu'on a proposé de monter les contacts mobiles sur une plaque isolante conformée de façon à s'insérer entre les contacts fixes pour éviter tout amorçage direct d'arcs électriques entre ceux-ci. Cette plaque isolante est solidaire d'un plateau en forme de disque qui coopère avec une bobine d'actionnement de façon à être brusquement chassé par effet Thomson lorsque ladite bobine est excitée. Le brevet U.S.A. N° 3 128 361 aux noms de KESSEKRING illustre bien une telle disposition.

L'expérience démontre toutefois qu'il est difficile d'éviter de manière parfaitement efficace le rebondissement de la plaque isolante mobile sous l'effet des ressorts de maintien qui lui sont manuellement associés, et c'est à cet inconvénient que la présente invention entend principalement remédier.

Conformément à l'invention, la plaque isolante porte-contacts est repoussée par le plateau sans être liée à celui-ci tandis que la course dudit plateau est arrêtée par une butée fixe qui laisse la plaque poursuivre son mouvement par effet d'énergie cinétique jusqu'à ce qu'elle soit retenue à la position d'ouverture des contacts mobiles par un système de pène d'enclenchement.

Le dessin annexé, donné à titre d'exemple, permettra de mieux comprendre l'invention, les caractéristiques qu'elle présente et les avantages qu'elle est susceptible de procurer:
Fig. 1 est une coupe verticale d'un appareil suivant l'invention, les contacts mobiles étant fermés.
Fig. 2 en est une vue en plan avec coupe partielle et arrachements suivant 11-11 (fig. 1).
Fig. 3 en est une coupe partielle suivant III-III (fig. 1).
Fig. 4 reproduit en partie fig. 1, mais en montrant les pièces à la position d'ouverture des contacts.

Le coupe-circuit représenté comprend deux contacts fixes constitués par les extrémités en vis-à-vis de deux barres 1 disposées co- axialement avec un faible intervalle de séparation dans le sens longitudinal. Des boulons 2 fixent ces barres à une cuvette isolante supérieure renversée 3. Contre le fond de celle-ci est disposée une bobine circulaire plate 4 qui porte contre des nervures 3a du fond précité. Entre la bobine 4 et les barres 1 est maintenue une pièce intermédiaire 5, de forme générale cylindrique, pourvue d'une cloison horizontale 5a, comme on le verra plus loin. Bien entendu, la bobine 4 est convenablement revêtue d'isolant de manière à constituer une pièce rigide.

Immédiatement au-dessous de cette bobine 1 est disposé un plateau mobile circulaire 6 fait en un métal très bon conducteur et relativement léger, tel que l'aluminium. Le plateau 6 est sollicité en direction du bas par un ressort 7 qui prend appui contre le fond du boîtier 3, co- axialement à la bobine 4, mais il est retenu à l'encontre de l'action de ce ressort par le bord supérieur d'une plaque verticale isolante 8 qui, traversant la cloison 5a, passe entre les contacts fixes 1 pour venir porter contre une série de contacts mobiles 9 que des ressorts 10 maintiennent appliqués contre lesdits contacts fixes 1. Le bord inférieur de la plaque 8 est découpé d'une série d'entailles dans lesquelles les contacts mobiles 9 sont engagés et qui font que cette partie de la plaque 8 affecte quelque peu la forme d'un peigne. Chaque contact 9 est lui-même creusé d'une encoche 9a dans laquelle vient s'engager un fond de dent de ce profil, de sorte que le contact 9 considéré se trouve retenu par rapport à la plaque 8 longitudinalement et transversalement. Il est d'autre part prévu pour chaque contact 9 deux ressorts 10 situés de part et d'autre du plan moyen de la plaque 8, ces ressorts étant engagés sur des pions de centrage 11 solidaires du fond 12a d'un boîtier inférieur 12 à profil en plan rectangulaire, dont les bords 12b, rabattus à l'horizontale, sont fixés aux contacts ou barres 1 par des boulons 13.

La réaction des ressorts 10 est suffisante pour maintenir le plateau 6 appliqué avec un faible jeu sous la bobine 4, en dépit de la présence du ressort 7, les contacts mobiles 9 portant contre les contacts fixes 1 avec la pression désirée et non-obstant les inévitables tolérances de fabrication et de montage.

Lorsque la bobine 4 est parcourue par une impulsion de courant suffisamment intense, le plateau 6 est repoussé vers le bas par effet Thomson à l'encontre des ressorts 10. Il s'abaisse jusqu'à venir buter contre un rebord intérieur 5b de la pièce 5, tandis que la plaque 8 continue sa course descendante sous l'effet de l'énergie cinétique en écartant les contacts mobiles 9 des contacts fixes 1, pour venir s'enclencher en position abaissée sous l'effet d'un pêne 14, repoussé par un ressort 15, l'extrémité de ce pêne s'engageant dans une entaille 8a de la plaque.

La plaque 8 est guidée dans son mouvement de descente d'une part par la cloison 5a qu'elle traverse à jeu réduit, d'autre part par des nervures verticales 12c prévues à l'intérieur du boîtier 12 (voir fig. 2 et 3). Quant au pêne 14, il repose sur une partie abaissée 5c de la cloison 5a (voir fig. 3) et peut se déplacer sous deux rebords 5d de celle-ci. Il comporte sur sa face inférieure une entaille 14a dont le fond plat porte sur une tige 16.

La tige 16 s'étend parallèlement à la plus grande dimension horizontale du boîtier inférieur 12 jusqu'au voisinage de la paroi de la cuvette supérieure 3 pour venir se raccorder par soudure à un levier de commande 17 monté à rotation sur un goujon 18, l'extrémité inférieure de ce levier dépassant au-dessous du goujon pour se terminer par un bouton de manoeuvre 19.

Le goujon 18 est enfoncé dans un bossage latéral du boîtier inférieur 12 et qui est convenablement entaillé pour permettre le passage du levier 17 ainsi que le léger débattement angulaire nécessaire au fonctionnement (fig. 2 et 3).

Si l'on part de la position de fig. 1 et qu'on suppose que la bobine 4 reçoit la brusque impulsion de courant motrice, la plaque 8 est chassée vers le bas en abaissant les contacts mobiles 9 et elle vient s'enclencher au pêne 14 par son entaille 5a (position représentée en fig. 4). Lorsqu'on désire refermer le circuit, il suffit de manoeuvrer le bouton 19 dans le sens voulu pour déplacer la tige 16 vers la droite en fig. 1. Cette tige repousse le pêne 14 à l'encontre du ressort 15 et dégage ainsi la plaque 8 qui remonte sous l'effet des ressorts 10.

Dans chaque barre ou contact fixe 1 est vissée une tige verticale 20 qui s'étend vers le bas à travers une entretoise tubulaire 21, son extrémité inférieure recevant un écrou 22 qui permet de serrer contre l'entretoise 21 l'un 23 des deux couteaux plats d'une cartouche à fusibles 24, laquelle est ainsi en dérivation sur le système de contacts mobiles 9. Comme montré, les tiges 20 et les entretoises 21 sont assez longues pour que la cartouche se loge aisément sous le boîtier inférieur 12.

Il est enfln prévu un capot inférieur isolant 25 propre à renfermer la cartouche. Ce capot, fait en matière isolante, est articulé au bord du boîtier 12 par l'intermédiaire d'un axe 26. Son extrémité opposée à cet axe comporte un rebord 25a qui vient s'enclencher dans une pièce de retenue appropriée très schématiquement indiquée en traits mixtes en 27.

Le coupe-circuit qu'on vient de décrire est totalement enfermé et ne présente donc aucun danger. Il reste cependant parfaitement accessible, notamment pour le changement de la cartouche après coupure. Grâce à la plaque isolante 8 qui vient s'insérer entre les contacts fixes 1 à l'instant de l'ouverture, tout risque d'amorçage direct d'arcs entre ceux-ci se trouve éliminé et par ailleurs ces contacts 1 peuvent être extrêmement rapprochés, ce qui réduit les dimensions et la masse des contacts mobiles 9 en accélérant ainsi le fonctionnement.

On notera encore qu'en raison du rebord ou épaulement de butée 5b, l'énergie cinétique du plateau mobile 6 se trouve absorbée par le choc contre l'épaulement en question, lequel peut être très largement dimensionné, ce qui dispense d'avoir à prévoir des tampons, amortisseurs ou analogues pour limiter la course des contacts mobiles 9, les ressorts 10 s'avérant en pratique largement suffisants à cet effet. Les essais ont démontré que cette disposition évitait radicalement tout défaut de fonctionnement de l'appareil sous l'effet d'un rebondissement inoppiné de la plaque mobile porte-contacts.

## Revendications

1. Dispositif de coupe-circuit électromécanique, du genre comprenant des contacts fixes (1) situés substantiellement en vis-à-vis, une plaque isolante (8) insérée entre lesdits contacts fixes et pourvue d'un ensemble de contacts mobiles (9) propres à relier ceux-ci en marche normale, une bobine (4) susceptible, lorsqu'elle est excitée, de provoquer par effet Thomson le brusque déplacement d'un plateau (16) associé à ladite plaque isolante pour amener les contacts mobiles (9) de celle-ci à la position d'ouverture, un pêne (14 - 15) d'enclenchement pour retenir cette plaque à cette position à l'encontre de moyens de rappel, et une cartouche à fusibles (24) de calibre relativement faible montée en dérivation sur le système de contacts fixes et mobiles de façon à fondre avec un très faible retard dès que ledit système s'est ouvert, caractérisé en ce que la plaque isolante porte-contacts (8) est repoussée par le plateau (6) sans être liée à celui-ci tandis que la course dudit plateau est arrêtée par une butée fixe (5b) qui laisse la plaque poursuivre son mouvement par effet d'énergie cinétique jusqu'à ce qu'elle soit retenue à la position d'ouverture par le pêne d'enclenchement (14 - 15).

2. Dispositif suivant la revendication 1, caractérisé en ce que le bord de la plaque isolante (8) opposé à celui qui reçoit la poussée du plateau mobile (6) comporte une série de dents dans les creux desquelles sont logés les contacts mobiles (9), chacun de ceux-ci comportant en son milieu une encoche (9a) dans laquelle s'engage le fond de denture correspondant de la plaque et étant maintenu en position par rapport à celle-ci par au moins un ressort (10) qui le sollicite en sens inverse de la poussée exercée par le plateau mobile (6).

3. Dispositif suivant la revendication 2, caractérisé en ce qu'il est prévu pour chaque contact mobile (9) deux ressorts de rappel (10) disposés symétriquement par rapport au plan moyen de la plaque isolante (8), l'extrémité de chacun de ces ressorts opposée au contact mobile (9) correspondant étant positivement centrée à l'intérieur du dispositif.

4. Dispositif suivant la revendication 2, caractérisé en ce que la bobine (4) est serrée entre d'une part le fond d'une pièce isolante (3) en forme de cuvette renversée fixée aux contacts fixes (1), et d'autre part une pièce intermédiaire isolante (5) de forme substantiellement cylindrique dans laquelle le plateau mobile (6) peut se déplacer suivant une course limitée par un rebord de butée (5b), tandis que sur la face opposée desdits contacts fixes (1) est fixé un boîtier qui renferme les contacts mobiles (9) et leurs ressorts de rappel (10), la plaque isolante (8) s'enfonçant dans ce boîtier lors de l'ouverture desdits contacts mobiles (9).

5. Dispositif suivant la revendication 4, caractérisé en ce que la plaque isolante (8) est guidée par des nervures intérieures (12c) prévues sur les parois latérales du boîtier (12).

6. Dispositif suivant la revendication 4, caractérisé en ce que la pièce intermédiaire (5) est solidaire d'une cloison transversale (5a) qui forme guide pour la plaque isolante (8) et qui porte le pêne d'enclenchement (14, 15).

7. Dispositif suivant la revendication 1, caractérisé en ce que sur leur face opposée à la bobine (4), les contacts fixes portent des tiges conductrices (20, 21) qui s'étendent suffisamment à partir de cette face pour venir se fixer aux couteaux (23) de la cartouche à fusibles (24).

8. Dispositif suivant la revendication 7, caractérisé en ce qu'il comporte un capot isolant basculant (25) qui, à la position fermée, recouvre l'ensemble de la cartouche (24) et de ses tiges de support (20, 21).

## Patentansprüche

1. Elektromechanische Schaltvorrichtung mit einander im wesentlichen gegenüberliegend angeordneten Festkontakten (1), zwischen denen eine mit einem Satz bewegbarer, die Festkontakte im Normal betrieb schließende Kontakte (9) versehene Isolierplatte (8) eingefügt ist; mit einer Spule (4), die im erregten Zustand durch den Thomson-Effekt eine plötzliche Verlagerung einer mit besagter Isolierplatte zusammenwirkenden Scheibe (6) auslöst derart, daß deren bewegbare Kontakte (9) in eine geöffnete Position übergeführt werden; mit einem Klinkenriegel (14 - 15) zum Halten dieser Platte in dieser Position gegen Rückstellmittel sowie mit einer parallel zu dem System von festen und bewegbaren Kontakten geschalteten Schmelzpatrone (24) von verhältnismäßig niedriger Ansprechschwelle, die mit sehr geringer Verzögerung anspricht, wenn das System der Kontakte geöffnet wird, dadurch gekennzeichnet, daß die Kontaktträger-Isolierplatte {8) durch die Scheibe (6) zurückgestoßen wird, ohne mit dieser verbunden zu sein, wobei die Platte (8) unter der Wirkung ihrer kinetischen Energie ihre Bewegung solange fortsetzt, bis sie in geöffneter Position durch einen Klinkenriegel (14 - 15) gehalten wird, während die Bewegung der Scheibe (6) durch einen festen Anschlag (5b) begrenzet ist.

2. Vorrichtung nach Anspruch 1, dadurch gekennzeichnet, daß die Kante der Isolierplatte (8), die der mit der beweglichen Platte (6) zusammenwirkenden Kante entgegengerichtet ist, eine Reihe von Zähnen aufweist, in deren Zwischenräumen die bewegbaren Kontakten (9) gelagert sind, von denen jeder in seiner Mitte mit einer Kerbe (9a) versehen ist zum Eingriff in den entsprechenden Zahn-Zwischenraum der Platte, und auch jeder durch mindestens eine Feder (10), die im entgegengesetzten Sinn zu dem Druck wirkt, der durch die bewegliche Platte (6) ausgeübt wird, in Bezug auf diese in Position gehalten ist.

3. Vorrichtung nach Anspruch 2, dadurch gekennzeichnet, daß für jeden beweglichen Kontakt (9) zwei Rückstellfedern (10) vorgesehen sind, die im Verhältnis zur Mittel ebene der Isolierplatte (8) symmetrisch angeordnet sind, wobei das äusserste Ende jeder dieser Federn, das zum entsprechenden bewegbaren Kontakt (9) gegengerichtet ist, zum Inneren der Vorrichtung positiv zentriert ist.

4. Vorrichtung nach Anspruch 2, dadurch gekennzeichnet, daß die Spule (4) zwischen einerseits dem Boden eines Isolierstückes (3) in Form einer umgekehrten Kapsel, das an den festen Kontakten (1) befestigt ist, und andererseits einem isolierenden Zwischenstück (5) von im wesentlichen zylindrischer Form angeordnet ist, wobei in dem Zwischenstück die bewegbare Scheibe (6) sich,durch einen Anschlag (5b) begrenzt, verschieben kann, während auf der entgegengerichteten Seite besagter fester Kontakte (1) ein Gehäuse (12) angebracht ist, das die beweglichen Kontakte (9) und ihre Rückstellfedern (10) umschliesst und das die Isolierplatte (8) aufnimmt, wenn die besagten beweglichen Kontakte (9) geöffnet sind.

5. Vorrichtung nach Anspruch 4, dadurch gekennzeichnet, daß die Isolierplatte (8) durch innenliegende Rippen (12c) geführt wird, die auf den inneren Seitenwandungen des Gehäuses (12) vorgesehen sind.

6. Vorrichtung nach Anspruch 4, dadurch gekennzeichnet, daß das Zwischenstück (5) mit einer querverlaufenden Trennwand (5a) kraftschlüssig verbunden ist, die die führung für die Isolierplatte (8) bildet und die den Klinkenriegel (14 - 15) trägt.

7. Vorrichtung nach Anspruch 1, dadurch gekennzeichnet, daß die festen Kontakte auf ihrer der Spule (4) entgegengerichteten Fläche mit Kontaktsäulen (20, 21) versehen sind, die sich ausreichend weit von deren Fläche aus erstrecken, um die Kontaktmesser (23) der Schmelzpatrone (24) aufzunehmen.

8. Vorrichtung nach Anspruch 7, dadurch gekennzeichnet, daß eine kippbare Isolierkappe (25) vorgesehen ist, die, in geschlossener Position, die gesamte Patrone (24) und ihre Kontaktsäulen (20, 21) umschließt.

## Claims

1. Electromechanical circuit-breaking device of the type comprising fixed contacts (1) substantially located facing each other, an insulating plate (8) inserted between the said fixed contacts and provided with a set of mobile contacts (9) suitable for connecting the latter during normal operation, a coil (4) which when excited is capable of causing the sudden displacement by the Thomson effect of a plate (6) connected to the said insulating plate to bring the mobile contacts (9) of the latter into the open position, an interlocking bolt (14, 15) to hold the plate (8) in this position against release means, and a fuse cartridge (24) of relatively small calibre which shunts on the fixed and mobile contacts unit so that the fuses blow with a very short delay as soon as the said unit has opened, characterised in that the contact insulating plate (8) is operated by the plate (6) without being connected to the latter, while the path of the said plate (6) is terminated by a fixed stop (5b) which allows the plate (8) to continue moving due to the effect of kinetic energy until it is held in the open position by the interlocking bolt (14, 15).

2. Device according to Claim 1, characterised in that the edge of the insulating plate (8) opposite the one which receives the thrust of the mobile plate (6) comprises a series of teeth, in the hollows of which are lodged the mobile contacts (9), each of these comprising in its centre a notch (9a) in which the corresponding bottom of the teeth of the plate (8) engages, and being held in position relative to this plate by at least one spring (10) which acts on it in the opposite direction to the thrust exerted by the mobile plate (6).

3. Device according to Claim 2, characterised in that two release springs (10) arranged symmetrically with regard to the central plane of the insulating plate (8) are provided for each mobile contact (9), the extremity of each of these springs which is opposite the corresponding mobile contact (9) being centred positively inside the device.

4. Device according to Claim 2, characterised in that the coil (4) is held between the base of an insulating component (3) shaped as an upturned cup and attached to the fixed contacts (1) on the one hand, and an insulating intermediate component (5) of a substantially cylindrical shape in which the mobile plate (6) can move along a path limited by the edge of a stop (5b) on the other hand, while on the opposite face of the said fixed contacts (1) there is attached a casing which encloses the mobile contacts (9) and their release springs (10), the insulating plate (8) penetrating this casing when the said mobile contacts (9) are opened.

5. Device according to Claim 4, characterised in that the insulating plate (8) is guided by internal ribs (12c) provided on the side walls of the casing (12).

6. Device according to Claim 4, characterised in that the intermediate component (5) is integral with a transverse partition (5a) which forms a guide for the insulating plate (8) and which holds the interlocking bolt (14, 15).

7. Device according to Claim 1, characterised in that the fixed contacts have conductive rods (20, 21) on their faces opposite the coil (4) which extend far enough from this face to be attached to the blades (23) of the fuse cartridge (24).

8. Device according to Claim 7, characterised in that it comprises a pivotable insulating cover (25) which in the closed position covers the whole cartridge (24) and its support rods (20, 21).
